# EUROPÄISCHE PATENTANMELDUNG

(11) **EP 0 011 316 A1**
(43) Veröffentlichungstag der Anmeldung: **28.05.1980**
(21) Anmeldenummer: 79200522.5
(22) Anmeldetag: 18.09.1979
(51) Int. Cl.: E04D 13/06

(54) **Anwendung eines Dehnungsausgleichers**

(30) Priorität: 21.11.1978 DE 2850396
(71) Anmelder: Rheinisches Zinkwalzwerk GMBH & Co. KG, D-4354 Datteln (DE)
(72) Erfinder: Bragard, Herbert, D-5100 Aachen-Verlautenheide (DE); Burggraef, Wend, Dipl.-Ing., D-5100 Aachen (DE); Grimm, Herbert, D-4716 Olfen (DE)
(74) Vertreter: Fischer, Ernst, Dr.

(57) **Zusammenfassung**

Bei einem aus zwei durch einen anvulkanisierten Zwischenstreifen (4) aus einem gummielastischen Material verbundenen Blechstreifen (5,6) bestehenden Dehnungsausgleicher zur Verbindung von sich überlappenden unverlöteten Enden von Dachrinnen (1,2) ist zur Verbesserung des optischen Eindrucks der Zwischenstreifen (4) mit der Überlappung (3) von innen so in die Dachrinnen (1,2) gelegt, daß der bauseitige Teil fest unter dem Wasserfalz (7) anliegt, die Blechstreifen (5,6) an ihren freien Rändern mit der jeweiligen Dachrinne (1,2) verlötet und eine Wulstkappe (11) in die Ringwulst (10) der Dachrinne (1,2) eingedreht ist, deren freies Ende über den Rand des Dehnungsausgleichers greift und an dem Zwischenstreifen (4) anliegt.

## Beschreibung

Die Erfindung betrifft die Anwendung eines aus zwei durch einen anvulkanisierten Zwischenstreifen aus einem gummielastischen Material verbundenen Blechstreifen bestehenden Dehnungsausgleichers.

Aus Blechen hergestellte Dachrinnen oder ähnliche Bauglieder unterliegen unter Temperatureinfluß einer Längenänderung; nach VOB muß mit einer Temperaturdifferenz von 100 K gerechnet werden. Die Längenänderung der einzelnen Dachrinnen durch Wärmeeinflüsse darf nicht behindert werden und ist bei größeren Einbaulängen durch Dehnungsfugen zu kompensieren ohne Undichtigkeiten hervorzurufen.

Um die Ausdehnungsmöglichkeiten der Dachrinnen zu gewährleisten, sind Schiebnähte bekannt, bei denen die Stöße der Dachrinnen beweglich ineinandergeschoben, Böden an die Dachrinnen angelötet und ein Schiebblech eingesetzt sind. Bekannt ist auch, die mit halbrunden Ausschnitten versehenen Stöße der Dachrinnen beweglich ineinanderzuschieben und die Ränder der Ausschnitte nach unten zu bördeln. Unter dem dadurch entstehenden Kessel ist der Rinnenstutzen angeordnet.

In der CH-PS 456 106 ist ferner ein Dehnungsausgleicher vorgesehen, der aus zwei Blechstreifen besteht, die mittels eines Streifens aus gummielastischem Material wasserdicht miteinander verbunden sind. Bei dem gummielastischen Material handelt es sich um ein Elastomer, das zugelassen ist für eine witterungsbezogene Dauertemperatur von -40°C bis +100°C. In diesem Temperaturbereich treten keine Versprödungen auf; es besteht somit Beständigkeit gegen alle Witterungseinflüsse sowie gegen UV-Strahlung. Solche Dehnungsausgleicher werden entsprechend dem Profil der zu verbindenden Bauglieder vorprofiliert und die Blechstreifen unter geringer Überlappung mit den unter Bildung eines Zwischenraumes angeordneten Stößen der beiden Dachrinnen verlötet. Aus ästhetischen Gründen ist es erforderlich, die Dehnungsausgleicher durch ein entsprechend vorprofiliertes Verkleidungsblech abzudecken. Da an dem Dehnungsausgleicher ein Wulst fehlt, werden in die Rinnenwulste eine den Dehnungsausgleich in diesem Bereich überdeckende Wulstkappe eingedreht.

Der Nachteil eines solchen Dehnungsausgleichers besteht darin, daß dieser zwar durch das Verkleidungsblech abgedeckt wird, sich aber andererseits wegen seiner auftragenden umgelegten Längsränder in der Wanddicke deutlich von den Dachrinnen abhebt, wodurch ein optisch ungünstiger Eindruck vermittelt wird.

Dieser Mangel kann dadurch beseitigt werden, daß erfindungsgemäß die Dachrinnen oder ähnliche Bauglieder sich in ihren zu verbindenden Endbereichen unverlötet überlappen, wobei der Dehnungsausgleicher der eingangs genannten Ausführungsform mit seinem Zwischenstreifen Mitte-der Überlappung von innen so in die Dachrinnen gelegt ist, daß der bauseitige Teil fest unter dem Wasserfalz der Dachrinnen anliegt, die Blechstreifen an ihren freien Rändern mit der jeweiligen Dachrinne verlötet und die Wulstkappe in die Rinnenwulste der Dachrinnen eingedreht ist, deren freies Ende über den Rand des Dehnungsausgleichers greift und an dem Zwischenstreifen anliegt. Die Wulstkappe ist einseitig angelötet.

Durch die erfindungsgemäße Verbindung der Dachrinnen kann das bei dem zum Stand der Technik beschriebenen Verwendung des Dehnungsausgleichers erforderliche Verkleidungsblech für den Dehnungsausgleicher in Kosten sparender Weise entfallen, ohne daß dadurch die Funktionssicherheit in irgendeiner Weise beeinträchtigt wird. In ihrer ästhetischen Wirkung unterscheidet sich eine solche Verbindung nicht von derjenigen einer festen Lötverbindung zwischen sich überlappenden Enden von Dachrinnen. Die erfindungsgemäße Rinnenverbindung stellt praktisch eine Rinnenschiebnaht dar, die jedoch von außen nicht sichtbar ist.

Die erfindungsgemäße Anwendung des Dehnungsausgleichers bietet ferner die Möglichkeit des Einbaus in genormte Dachrinnenlängen unmittelbar durch den Dachrinnen-Hersteller, so daß der Bauhandwerker einbaufertige Dachrinnen mit Dehnungsausgleichern verarbeiten kann und damit die Gefahr eines Ansengens des gummielastischen Materials bei Lötarbeiten nicht gegeben ist.

Die Erfindung ist in der Zeichnung beispielhaft dargestellt und wird nachstehend näher erläutert:
In Fig. 1 ist eine Draufsicht und in Fig. 2 ein Schnitt entlang der Linie I - I dargestellt. Die aus einem Zinkwerkstoff bestehenden Dachrinnen 1, 2 sind unter Bildung eines ungelöteten Überlappungsbereichs 3 zusammengesteckt. In die Dachrinnen ist ein aus zwei durch einen anvulkanisierten Zwischenstreifen 4 aus Chloropren miteinander verbundenen Blechstreifen 5, 6 gebildeter Dehnungsausgleicher eingelegt. Der bauseitige Teil des Dehnungsausgleichers liegt fest unter dem Wasserfalz 7 der Dachrinnen 1, 2 an und die Blechstreifen 5, 6 sind an ihren freien Rändern mit den Dachrinnen über eine Lötnaht 8, 9 verbunden. In die Rinnenwulst 10 ist eine Wulstkappe 11 eingedreht, deren freies Ende über den Rand des Dehnungsausgleichers greift und an dem Zwischenstreifen anliegt. Die Wulstkappe 11 wird einseitig angelegt, um ein Verschieben zu verhindern.

## Patentansprüche

Anwendung eines aus zwei durch einen anvulkanisierten Zwischenstreifen (t) aus einem gummielastischen Material verbundenen Blechstreifen (5, 6) bestehenden Dehnungsausgleichers zur Verbindung von sich überlappenden unverlöteten Enden von Dachrinnen (1, 2) oder ähnlichen Baugliedern, wobei der Zwischenstreifen Mitte der Überlappung (3) von innen so in die Dachrinnen gelegt ist, daß der bauseitige Teil fest unter dem Wasserfalz (7) der Dachrinnen anliegt, die Blechstreifen an ihren freien Rändern mit der jeweiligen Dachrinne verlötet und eine Wulstkappe (11) in die Rinnenwulste (10) der Dachrinnen eingedreht ist, deren freies Ende über den Rand des Dehnungsausgleichers greift und an dem Zwischenstreifen anliegt.
